# EUROPÄISCHE PATENTSCHRIFT

(11) **EP 1 842 208 B1**
(45) Veröffentlichungstag und Bekanntmachung des Hinweises auf die Patenterteilung: **04.08.2010**
(21) Anmeldenummer: 06706277.8
(22) Anmeldetag: 18.01.2006
(51) Int. Cl.: G21K 1/02, G01N 23/20, G01V 5/00

(54) **KOLLIMATOR MIT EINSTELLBARER BRENNWEITE**
COLLIMATOR WITH ADJUSTABLE FOCAL LENGTH
COLLIMATEUR À DISTANCE FOCALE RÉGLABLE

(30) Priorität: 26.01.2005 DE 102005016656
(43) Veröffentlichungstag der Anmeldung: 10.10.2007
(73) Patentinhaber: Smiths Heimann GmbH, 65205 Wiesbaden (DE)
(72) Erfinder: HAUNSCHILD, Norbert, 65326 Aarbergen (DE); HERDA, Ullrich, 65201 Wiesbaden (DE); SIEDENBURG, Uwe, 55270 Essenheim (DE); HARTICK, Martin, 61231 Bad Nauheim (DE); SCHALL, Patricia, 64331 Weiterstadt (DE)
(74) Vertreter: Dietrich, Barbara
(86) Internationale Anmeldenummer: PCT/EP2006/000396
(87) Internationale Veröffentlichungsnummer: WO 2006/079471

(56) Entgegenhaltungen:
- EP-A- 0 360 347
- EP-A- 0 462 658
- EP-A- 0 556 887
- DE-A1- 2 003 753
- DE-A1- 2 539 646
- US-A1- 2002 181 656
- PATENT ABSTRACTS OF JAPAN Bd. 2000, Nr. 25, 12. April 2001 (2001-04-12) -& JP 2001 208705 A (MITSUBISHI HEAVY IND LTD), 3. August 2001 (2001-08-03)

## Beschreibung

Die vorliegende Erfindung betrifft Röntgenprüfanlagen mit einem Kollimator mit einstellbarer Brennweite.

Prüfverfahren mit Hilfe von Röntgenstrahlung werden insbesondere bei der Detektion kritischer Stoffe und Gegenstände in Gepäckstücken oder sonstigem Frachtgut eingesetzt. Zu diesem Zweck sind mehrstufige Systeme bekannt, deren erste Stufe auf der Absorption von Röntgenstrahlung beruht. Zur Detektion bestimmter kritischer Stoffe wie beispielsweise Sprengstoffen wird eine zweite Stufe eingesetzt, der selektiv Objekte aus der ersten Stufe zugeführt werden. Als zweite Stufe werden Systeme verwendet, deren Wirkprinzip auf Beugungserscheinungen beruht. Dabei ist der Beugungswinkel, in dem ein einfallender Röntgenstrahl abgelenkt wird, abhängig vom Atomgitterabstand des zu untersuchenden Materials sowie der Energie und damit der Wellenlänge der einfallenden Strahlung. Durch Analyse der Beugungserscheinung mittels Röntgendetektoren kann auf den Gitterabstand und somit auf das Material geschlossen werden. Ein derartiges zweistufiges System wird beispielsweise in der deutschen Patentanmeldung DE 10330521.1 offenbart.

US2002/0181656A1 Offenbart einen Apparat zur Bestimmung der kristallinen und Polykristallinen Materialien eines Objekts mit den Merkmalen des Oberbegriffs des Anspruchs 1.

EP0462658A2 offenbart eine Anordnung zum Messen des lmpulsübertragsspektrums von Röntgenquanten, wobei u.a. eine Blendenanordnung und Abdeckmittel gemeinsam längs der Achse zum Untersuchungsbereich hin verschoben werden.

EP0556887A1 offenbart eine Anordnung zum Messen des Impulsübertragsspektrums von elastisch gestreuten Röntgenquanten.

Da Röntgenprüfanlagen mit äußerst geringen Strahlungsintensitäten arbeiten, werden sehr empfindliche Detektoren eingesetzt. Zur Vermeidung von Messungenauigkeiten muss daher erreicht werden, dass nur durch das Prüfgerät erzeugte Strahlung auf den Detektor trifft. Außerdem muss dafür gesorgt werden, dass nur in einem einzelnen Punkt gebeugte Strahlung detektiert wird, da sonst eine Lokalisierung innerhalb des zu untersuchenden Objekts nicht möglich ist. Es ist also eine räumliche Filterung erforderlich, die durch einen sogenannten Kollimator erfolgt.

Da es technisch sehr aufwändig ist, monochromatische Röntgenstrahlung zu erzeugen, weist der zur Untersuchung eingesetzte, scharf begrenzte Röntgenstrahl, der sogenannte. Nadelstrahl, ein Energiespektrum auf, das beispielsweise aus Messungen bekannt ist. Aus der Bragg'schen Gleichung ergibt sich, das die einfallende Strahlung in jedem Punkt in einem Winkel gebeugt wird, der von der Energie der Strahlung abhängt. Strahlung mit einem Energiespektrum wird daher in einem Winkelbereich gebeugt, dabei ist die Beugung rotationssymetrisch um den einfallenden Nadelstrahl. Bei einer Röntgenprüfung ist es wünschenswert, nur unter einem bestimmten Winkel gebeugte Strahlung zu detektieren. Auch dies wird durch den Einsatz eines Kollimators erreicht. Der Durchlassbereich des Kollimators entspricht im wesentlichen der Mantelfläche eines Kegels, dessen Spitze mit dem Punkt übereinstimmt, dessen Beugungseigenschaften untersucht werden sollen. Zur Untersuchung eines Bereiches innerhalb eines Objekts muss eine Vielzahl von Punkten fokussiert werden.

Aus der deutschen Patentanmeldung DE 10330521.1 ist zur Untersuchung eines Objektbereiches ein Verfahren bekannt, bei dem die Anordnung aus Detektor und Kollimator in Richtung des einfallenden Röntgenstrahls verfahren werden kann. Der Nachteil dieses Verfahrens ist darin zu sehen, dass zum einen eine hochpräzise Verfahrvorrichtung benötigt wird und zum anderen die gesamte Vorrichtung eine Bauhöhe von mehr als dem doppelten der Höhe des zu untersuchenden Objektes aufweisen muß.

Eine zweite Möglichkeit besteht in der Verwendung eines Kollimators, der mehrere parallele Öffnungen des gleichen Öffnungswinkels aufweist und mit dem daher gleichzeitig mehrere Punkte auf der Rotationsachse fokussiert werden können. Die Verwendung eines nicht segmentierten Detektors, der nicht ortsauflösend ist und daher ein gemeinsames Ausgangssignal für alle fokussierten Punkte liefert, ergibt jedoch den Nachteil, dass die Auswertung und die eindeutige Zuordnung der detektierten Strahlung zu einem Beugungspunkt schwierig sind. Bei Verwendung eines segmentierten Detektors, der beispielsweise in separat auswertbare Kreisringe unterteilt ist, tritt dieser Nachteil zwar nicht auf, doch ist ein solcher Detektor aufwändig und teuer.

Ausgehend von diesem Stand der Technik ergibt sich für die vorliegende Erfindung die Aufgabe, den Aufbau und Betrieb einer auf dem Beugungsprinzip beruhenden Röntgenprüfanlage zu vereinfachen.

Gelöst wird diese Aufgabe erfindungsgemäß durch ein Röntgenprüfgerät nach Anspruch 1. Dabei weist der Kollimator mit einstellbarer Brennweite mindestens zwei Blenden mit jeweils mindestens einem im wesentlichen kreisringförmigen Schlitz um eine gemeinsame Mittelachse auf, wobei mindestens eine Blende entlang der Mittelachse verfahrbar ist.

Ein solcher Kollimator besteht im wesentlichen aus einem Röntgenstrahlung absorbierenden Gehäuse. Innerhalb des Gehäuses befinden sich mindestens zwei parallele Blenden mit jeweils mindestens einem im wesentlichen kreisringförmigen Schlitz um eine gemeinsame Mittelachse. Diese Mittelachse entspricht der Rotationsachse des gewünschten kegelmantelförmigen Durchlaßbereichs des Kollimators. Durch Parallelverschieben mindestens einer Blende entlang dieser Mittelachse läßt sich der Öffnungswinkel und damit die Brennweite des Kollimators variieren. Bei einer unbeweglich gegenüber dem zu untersuchenden Objekt angeordneten Kombination aus Detektor und Kollimator entspricht diese Winkeleinstellung einer Anpassung des Fokus entlang der Mittelachse und somit der Auswahl eines gewünschten Punktes innerhalb des zu untersuchenden Objekts. Zur Steigerung der Effektivität des Kollimators und damit der gesamten Prüfanlage bestehen in vorteilhafter Weise die Blenden aus stark Strahlung absorbierendem Material. Dadurch wird gewährleistet, dass im wesentlichen nur die unter dem eingestellten Winkel auftreffende und durch die Schlitze tretende Strahlung an den hinter dem Kollimator angeordneten Detektor gelangt.

Der Kollimator mit einstellbarer Brennweite wird in einem erfindungsgemäßen Röntgenprüfgerät verwendet, welches eine Röntgenquelle, einen Kollimator und einen Röntgendetektor aufweist. Dabei emittiert die breitbandige Röntgenquelle einen scharf begrenzten Nadelstrahl. Dieser trifft auf das zu untersuchende Objekt, wird gebeugt und trifft durch den Kollimator auf den Röntgendetektor.

Ein mögliches Einsatzgebebiet eines solchen erfindungsgemäßen Röntgenprüfgeräts ist die Verwendung als zweite Stufe in einer Röntgenprüfanlage. Dabei können in der ersten Stufe untersuchte Objekte bei Bedarf der zweiten Stufe zugeführt werden, die auf dem Beugungsprinzip beruht und eine solchen Kollimator verwendet. Eine derartige zweite Stufe eignet sich insbesondere zur Sprengstoffdetektion.

Unter Verwendung eines solchen Röntgenprüfgerätes kann ein Röntgenprüfverfahren durchgeführt werden, bei dem das zu untersuchende Objekt mit einem Nadelstrahl breitbandiger Röntgenstrahlung bestrahlt wird und für verschiedene Blendenstellungen mittels des Röntgendetektors Beugungsspektren aufgenommen werden. Dabei wird zunächst durch Positionieren der Blenden eine Brennweite eingestellt und damit ein bestimmter Punkt fokussiert. Dabei läßt der Kollimator nur die Strahlung passieren, die unter dem durch die Blendenstellung vorgegebenen Winkel am fokussierten Punkt gebeugt wird. Durch den Vergleich des am Detektor gemessenen Empfangsspektrums mit dem bekannten Spektrum des ausgesendeten Nadelstrahls kann festgestellt werden, bei welcher Energie eine Beugung unter dem eingestellten Winkel erfolgte. Daraus läßt sich auf die Atomstruktur des Materials am fokussierten Punkt schließen und der dort befindliche Stoff identifizieren.

In vorteilhafter Weise besteht die Möglichkeit, dass die aufgenommenen Spektren mit Referenzspektren verglichen werden. So können beispielsweise bei verschiedenen Blendenstellungen Referenzspektren für bekannte kritische Stoffe aufgenommen und gespeichert werden. Da bei der Messung der Referenzspektren und den späteren Prüfvorgang ein Nadelstrahl mit dem gleichen Energiespektrum verwendet wird, können die kritischen Stoffe leicht durch Vergleich des Empfangsspektrums mit den Referenzspektren identifiziert werden.

In den folgenden Ausführungsbeispielen werden zwei Ausgestaltungsformen der vorliegenden Erfindung näher betrachtet. Dabei zeigt
- Figur 1: einen adaptiven Kollimator mit einer festen und einer beweglichen Blende,
- Figur 2a: einen adaptiven Kollimator mit einer festen und zwei beweglichen Blenden in einer ersten Grundstellung und
- Figur 2b: einen adaptiven Kollimator mit einer festen und zwei beweglichen Blenden in einer zweiten Grundstellung.

Bei den Figuren handelt es sich um Schemazeichnungen zur Darstellung der Funktionsweise eines Kollimators mit einstellbarer Brennweite mit mindestens zwei Blenden mit jeweils mindestens einem im wesentlichen kreisringförmigen Schlitz um eine gemeinsame Mittelachse, wobei mindestens eine Blende entlang der Mittelachse verfahrbar ist. Der Kollimator ist in einer Röntgenprüfanlage zur Detektion von Sprengstoffen eingesetzt. Aus Gründen der Übersichtlichkeit wurden einige Elemente wie beispielsweise das Gehäuse des Kollimators weggelassen. Soweit es angebracht ist, sind in den Figuren gleiche Elemente mit gleichen Bezugszeichen versehen.

In beiden Ausführungsbeispielen soll ein Objekt 5 entlang der Achse 3 auf kritische Stoffe hin untersucht werden. Die Achse 3 ist gleichzeitig die Rotationsachse der Beugungserscheinung und die Mittelachse für die Blenden und deren im wesentlichen kreisringförmige Schlitze. Das zu untersuchende Objekt 5 wird mit einem Nadelstrahl 1 breitbandiger Röntgenstrahlung entlang der Achse 3 bestrahlt, wobei die Strahlung im Objekt 5 gebeugt wird. Dann werden für verschiedene Blendenstellungen mittels des Röntgendetektors 4 Beugungsspektren aufgenommen. Der Kollimator nimmt eine räumliche Filterung vor, bevor der gebeugte Strahl auf den Detektor 4 trifft. Die nicht dargestellte Röntgenquelle erzeugt eine Strahlung 1 mit einem bekannten Energiespektrum. Der am Beugungspunkt befindliche Stoff wird identifiziert, indem die aufgenommenen Spektren mit Referenzspektren verglichen werden.

In Figur 1 bezeichnet B₁ eine feste Blende, die nahe am Detektor 4 plaziert ist. B₂ bezeichnet eine bewegliche Blende, die in einer zweiten Position gestrichelt gezeichnet und mit B'₂ bezeichnet ist. Diese Blende ist entlang der Achse 3 parallel zu B₁ verfahrbar. In der ersten Position der Blende B₂ ergibt sich ein Fokus des Kollimators auf den Punkt P_{1.} ln dieser Stellung läßt der Kollimator nur unter dem Detektionswinkel θ₁ gebeugte Strahlung 2 passieren. In einer zweiten Position der Blende B'₂ ist der Fokus des Kollimators auf den Punkt P₂ gerichtet. In diesem Fall tritt nur unter dem Winkel θ₂ gebeugte Strahlung 2' durch den Kollimator hindurch auf den Detektor 4. Die bewegliche Blende kann beliebig positioniert werden, so dass sich die Brennweite des Kollimators einstellen lässt.

Aufgrund der Blendenstellung ist der Winkel θ bekannt. Mittels des Detektors 4 wird das Energiespektrum des gebeugten Strahls gemessen. Aus der Bragg'schen Gleichung ergibt sich, dass E * sin θ eine materialspezifische Konstante darstellt. Aufgrund dieser Beziehung kann das am Beugungspunkt befindliche Material eindeutig bestimmt werden.

Bei einer großen räumlichen Ausdehnung des zu untersuchenden Objekts muß der Öffnungsswinkel des Kollimators über einen großen Bereich einstellbar sein. Aus der Bragg'schen Gleichung ergibt sich, dass große Streuwinkel mit kleinen Energien einhergehen. Kleine Energien können jedoch zu Transmissionsproblemen durch das Untersuchungsobjekt führen. In diesem Fall läßt sich die räumliche Ausdehnung des Objekts in mehrere Abschnitte unterteilen. In den Figuren 2a und 2b wird die gesamt Ausdehnung H des Objekts 5 in zwei Teilbereiche h₁ und h₂ unterteilt. In diesem Fall besteht der Kollimator aus einer festen Blende B₃ und zwei beweglichen Blenden B₄, B'₄ und B₅, B'₅. Dabei weist die Blende B₄, B'₄ einen im wesentlichen kreisringförmigen Schlitz auf. Die Blenden B₃ und B₅, B'₅ weisen jeweils zwei konzentrische, im wesentlichen kreisringförmige Schlitze auf. Dabei haben der einzelne Schlitz der Blende B₄, B'₄, der innere Schlitz der Blende B₃ und der äußere Schlitz der Blende B₅, B'₅ den gleichen Abstand von der Mittelachse 3.

Figur 2a zeigt die Konfiguration zur Untersuchung des Bereichs h₁ des Objekts 5. Dabei liegt die Blende B₄ an Blende B₃ an und verdeckt deren äußeren Schlitz. Verfahren wird ausschließlich die Blende B₅, B'₅. In der ausgezogen gezeichneten Position wird mit der Blende B₅ der rechte Rand des Bereiches h₁ fokussiert, in der gestrichelten Lage mittels B'₅ der linke Rand. In Zwischenpositionen lässt sich jeder Punkt im Bereich h₁ fokussieren.

Figur 2b zeigt die Konfiguration zur Untersuchung des Bereichs h₂. Dabei liegen die Blenden B₄ und B₅ beziehungsweise B'₄ und B'₅ direkt aneinander und werden gemeinsam verfahren. Die Blende B₄ verdeckt den inneren Schlitz der Blende B₅ beziehungsweise B'₄ den inneren Schlitz von B'₅. Durch gemeinsames Verfahren der beiden Blenden läßt sich jeder Punkt des Bereichs h₂ fokussieren. In der Figur zu sehen ist die ausgezogen dargestellte Position der Blenden B₄ und B₅, in der der rechte Randpunkt des Bereichs h₂ fokussiert wird, und die gestrichelt dargestellte Position der Blenden B'₄ und B'₅, in der der linke Randpunkt des Bereichs h₂ fokussiert wird.

In einer alternativen Ausgestaltungsform kann die Geometrie der Blenden vereinfacht werden, wenn ein segmentierter Röntgendetektor verwendet wird. Dabei wird der Detektor beispielsweise in mehrere kreisringförmige Segmente unterteilt, die konzentrisch um die Mittelachse des Kollimators angeordnet sind und deren Ausgangssignale separat ausgewertet werden können.

Um störende Einflüsse der Blenden bei der Einstellung des Winkels zu verhindern, sollten diese möglichst geringe Materialstärken aufweisen. Um eine möglichst gute Abschattung zu erreichen, sollte daher stark Strahlung absorbierendes Material wie beispielsweise eine Wolframverbindung zur Herstellung der Blenden verwendet werden.

Die oben angeführten Ausführungsbeispiele stellen lediglich zwei mögliche Ausführungsformen der Erfindung dar und sind insofern nicht beschränkend. Insbesondere können die Anzahl der Blenden, deren Verfahrbarkeit sowie die Anzahl und Position der Schlitze beliebig variiert werden.

## Patentansprüche

1. Röntgenprüfgerät mit
- einer breitbandigen Röntgenquelle, die einen scharf begrenzten Nadelstrahl (1) emittiert,
- einem Kollimator der mindestens zwei Blenden (B₁, B₂) mit jeweils mindestens einem im Wesentlichen kreisförmigen Schlitz um eine gemeinsame Mittelachse (3) aufweist, wobei mindestens eine Blende entlang der Mittelachse (3) zur Auswahl eines gewünschten Punktes innerhalb eines zu untersuchenden Objekts verfahrbar ist, und
- einem Röntgendetektor (4), **dadurch gekennzeichnet, dass** der Kollimator ein Kollimator mit einstellbarer Brennweite ist.

2. Röntgenprüfgerät nach Anspruch 1, **gekennzeichnet durch** einen Kollimator, dessen Blenden (B₁, B₂) aus stark Strahlung absorbierendem Material bestehen.

3. Röntgenprüfgerät nach Anspruch 1 oder 2, **gekennzeichnet durch** einen segmentierten Röntgendetektor.

4. Röntgenprüfverfahren, **dadurch gekennzeichnet, dass** ein Röntgenprüfgerät nach einem der Ansprüche 1 bis 3 verwendet wird, dass das zu untersuchende Objekt (5) mit dem Nadelstrahl (1) breitbandiger Röntgenstrahlung bestrahlt wird und dass für verschiedene Blendenstellungen mittels des Röntgendetektors (4) Beugungsspektren aufgenommen werden.

5. Verfahren nach Anspruch 4, **dadurch gekennzeichnet, dass** die aufgenommenen Spektren mit Referenzspektren verglichen werden.

## Claims

1. X-ray inspection equipment with
- a broadband X-ray source emitting a clearly delimited needle beam (1),
- a collimator having at least two stops (B₁, B₂), each with at least one substantially circular slit around a common central axis (3), wherein at least one stop can be displaced along the central axis (3) for selecting a desired point within an object to be examined, and
- an X-ray detector (4), **characterized in that** the collimator is a collimator with an adjustable focal length.

2. X-ray inspection equipment according to Claim 1, **characterized by** a collimator, the stops (B₁, B₂) of which consist of material that strongly absorbs radiation.

3. X-ray inspection equipment according to Claim 1 or 2, **characterized by** a segmented X-ray detector.

4. X-ray inspection method, **characterized in that** X-ray inspection equipment according to one of Claims 1 to 3 is utilized, **in that** the object (5) to be examined is irradiated by the needle beam (1) of broadband X-ray radiation and **in that** diffraction spectra are recorded for various stop positions by means of the X-ray detector (4).

5. Method according to Claim 4, **characterized in that** the recorded spectra are compared to reference spectra.

## Revendications

1. Appareil de contrôle radiographique comprenant :
- une source de rayons X à large bande qui émet un rayon étroit (1) nettement délimité,
- un collimateur, qui présente au moins deux obturateurs (B₁, 8₂) ayant chacun au moins une fente pour l'essentiel de forme circulaire et un axe central (3) commun, au moins un obturateur pouvant être déplacé le long de l'axe central (3) pour sélectionner un point souhaité à l'intérieur d'un objet à examiner, et
- un détecteur de rayons X (4), **caractérisé en ce que** le collimateur est un collimateur à distance focale réglable.

2. Appareil de contrôle radiographique selon la revendication 1, **caractérisé par** un collimateur dont les obturateurs (B₁, B₂) se composent d'un matériau qui absorbe fortement le rayonnement.

3. Appareil de contrôle radiographique selon la revendication 1 ou 2, **caractérisé par** un détecteur de rayons X segmenté.

4. Procédé de contrôle radiographique, **caractérisé en ce qu'**un appareil de contrôle radiographique selon l'une des revendications 1 à 3 est utilisé, que l'objet à examiner (5) est irradié avec le rayon étroit (1) du rayonnement X à large bande et que des spectres de diffraction sont enregistrés au moyen du détecteur de rayons X (4) pour différentes positions des obturateurs.

5. Procédé selon la revendication 4, **caractérisé en ce que** les spectres enregistrés sont comparés avec des spectres de référence.
